# EUROPÄISCHE PATENTSCHRIFT

(11) **EP 2 985 401 B1**
(45) Veröffentlichungstag und Bekanntmachung des Hinweises auf die Patenterteilung: **03.07.2019**
(21) Anmeldenummer: 14003251.7
(22) Anmeldetag: 19.09.2014
(51) Int. Cl.: E05B 81/20, E05B 81/14, E05B 81/42, E05B 81/06

(54) **Verriegelungsvorrichtung mit Zuziehhilfe**
Locking device with closing aid
Dispositif de verrouillage avec moyen de fermeture

(30) Priorität: 05.08.2014 DE 102014111147
(43) Veröffentlichungstag der Anmeldung: 17.02.2016
(73) Patentinhaber: Gebr. Bode GmbH & Co. KG, 34123 Kassel (DE)
(72) Erfinder: Pellegrini, Andreas, 34295 Edermünde (DE); Linnenkohl, Lars, 34355 Staufenberg (DE)
(74) Vertreter: Patentanwälte Bauer Vorberg Kayser

(56) Entgegenhaltungen:
- WO-A1-2015/024555
- WO-A2-2015/165438
- DE-A1- 3 721 962
- DE-A1-102009 018 188
- US-A- 2 943 880
- US-A- 3 378 291
- US-A- 5 222 775

## Beschreibung

Die vorliegende Erfindung betrifft eine Verriegelungseinrichtung für Fahrzeugtüren, insbesondere für Busse und Schienenfahrzeuge, mit einer drehbar gelagerten Drehfalle mit einer Ausnehmung zur Arretierung eines Fangbolzens.

Unter dem Begriff Fahrzeugtür werden im Sinne der Erfindung sowohl einzelne Türflügel von zweiflügligen Türen, insbesondere Schwenkschiebetüren und Außenschwingtüren, als auch Einzeltüren verstanden. Schwenkschiebetüren werden üblicherweise bei schienengebundenen Fahrzeugen oder Bussen eingesetzt, obwohl die Erfindung nicht auf derartige Fahrzeuge beschränkt sein soll. Bekannt ist der Einsatz von Schwenkschiebetüren z.B. auch bei Flugzeugen oder Wasserfahrzeugen.

An ein- oder zweiflügeligen Schienenfahrzeugtüren wird häufig eine Verriegelung der Türflügel über Drehfallenverriegelungen angewendet, um hohen Belastungen des Türsystems gerecht zu werden. Diese Drehfallenverriegelungen weisen eine drehbar gelagerte Drehfalle auf, die in der Regel mit einem Fangbolzen oder einem ähnlichen Element zusammenwirkt. Der Fangbolzen ist üblicherweise an der Tür angeordnet, während die Drehfalle am Türportal befestigt ist.

Der Fangbolzen wird beim Schließen der Tür in eine Ausnehmung der Drehfalle hineingeführt, die Drehfalle wird gedreht und umschließt den Fangbolzen derart, dass dieser in Y-Richtung, also in der jeweiligen Richtung, die quer zur Türöffnung verläuft, arretiert ist. Um die Tür öffnen zu können, muss die Drehfalle wieder zurückgedreht werden, damit die Drehfallenausnehmung die Tür in Y-Richtung wieder freigeben kann.

Drehfallenverriegelungen können dabei elektrisch, pneumatisch, hydraulisch oder über Gestänge oder Seilzüge betätigt werden.

Schwenkschiebetüren sind z.B. für Schienenfahrzeuge in unterschiedlichen Ausführungsvarianten bekannt. Allen ist gemein, dass sie aus einer Schließstellung durch eine Quer- oder Schwenkbewegung in eine öffnungsbereite Stellung und anschließend parallel zur Fahrzeugaußenwand in eine die Türöffnung freigebende Stellung bewegt werden. In der Schließstellung muss dabei die Tür fest an die Türdichtung herangezogen und verriegelt werden. Problematisch ist dabei, dass die der Widerstand der Türdichtung überwunden werden muss. Die Fahrzeugtüren werden deshalb schnell bzw. mit hohem Schwung geschlossen, was ein unangenehmes lautes Geräusch erzeugt und zu erhöhtem Verschleiß aller beteiligten Komponenten führt.

Die DE 10 2009 018 188 A1 beschreibt eine Vorrichtung zum automatischen Schließen einer Fahrzeugtür, umfassend ein türseitiges Schließteil, ein karosserieseitiges Gegenschließteil und eine mittels eines Antriebs verlagerbare Trägereinheit, an welcher das Schließteil oder das Gegenschließteil angeordnet ist.

Die US 5,222,775 beschreibt eine elektrisch angetrieben Verriegelungsvorrichtung für ein Kraftfahrzeug. Die beschriebene Verriegelungsvorrichtung weist einen Schließbolzen an einer Tür des Kraftfahrzeugs und eine Schließbolzenaufnahme an der Karosserie auf. Die Schließbolzenaufnahme weist eine Grundstruktur mit einer Aufnahme für den Schließbolzen, eine mit der Grundstruktur verbundene Schwenkstruktur und eine Verriegelungsplatte zum Eingriff mit dem Schließbolzen auf.

Die US 3,378,291 beschreibt einen Kofferraumdeckel mit einer Verriegelungsvorrichtung. Die Verriegelungsvorrichtung umfasst eine drehbare Scheibe auf der eine Längsstruktur exzentrisch angeordnet ist. Zum Eingriff mit einem Schließbolzen ist eine Falle schwenkbar an der Längsstruktur befestigt. Eine Sperrklinke zum Halten der Falle ebenfalls schwenkbar an der Längsstruktur angeordnet.

Die Aufgabe der vorliegenden Erfindung besteht darin, eine Verriegelungseinrichtung zu schaffen, die möglichst einfach aufgebaut ist, eine sichere Arretierung gewährleistet und dessen Herstellung und Montage kostengünstig und einfach ist. Insbesondere soll der Ver- und Entriegelungsvorgang mit möglichst einfachen Mitteln und unter Nutzung weniger, robuster Bauteile leise und mit geringem Verschleiß möglich sein.

Erfindungsgemäß wird die Aufgabe durch ein Ver- und Entriegelungssystem für Fahrzeugtüren mit den Merkmalen des Patentanspruchs 1 gelöst, und insbesondere dadurch, dass das Schloss auf einer Grundplatte montiert ist, die im Gebrauchszustand bewegbar an einem Türportal gelagert ist, und dass am Türportal ein Lagerzapfen vorgesehen ist, der in ein Langloch der Grundplatte hineinragt.

Die Erfindung wird im Folgenden anhand der üblichen Konstruktion bei Türen erläutert, nämlich dass das Schloss an einem Türportal und der Fangbolzen an der Tür angeordnet sind. Selbstverständlich ist auch die umgekehrte Anordnung möglich.

Im Wesentlichen basiert die Erfindung auf dem Prinzip, dass das gesamte Schloss, welches üblicherweise am Türportal angeordnet ist, in Schließrichtung bewegt wird und dabei den Fangbolzen und somit die Tür mitnimmt. Es wird also nicht lediglich der Verriegelungsbolzen über die Verriegelungsklinke bewegt, was aufgrund der Kräfteverhältnisse und Hebelwirkungen konstruktiv aufwendiger und schwieriger ist.

Wesentlich ist auch, dass der Fangbolzen und die Verriegelungsklinke bereits vor Erreichen der geschlossenen Endposition der der Tür, miteinander in einem finalen Eingriff stehen. Die Tür ist somit bereits verriegelt, bevor das gesamte Schloss verlagert und die Tür beziehungsweise das Türelement in die geschlossene Position unter Überwindung der durch die Türdichtung aufgebrachten Gegenkraft gezogen wird.

Die Verriegelung des Fangbolzens mithilfe der Verriegelungsklinke erfolgt erfindungsgemäß vor der Bewegung des Schlosses in die Endstellung. Alternativ ist aber auch eine zeitliche Überschneidung der beiden Bewegungen oder Vorgänge möglich. So kann beispielsweise in einer alternativen Ausführungsvariante die Bewegung des Schlosses bereits dann beginnen, bevor sich die Verriegelungsklinke kurz vor Erreichen ihrer endgültigen Position befindet.

Nach einer Freigabe des Fangbolzens durch eine entsprechende Entriegelung der Verriegelungsklinke kann die Tür wie gewohnt wieder geöffnet werden, wobei das Schloss über eine gegenläufige Bewegung zurück in die Ursprungsposition gebracht wird.

In einer besonders einfachen und vorteilhaften Ausführungsvariante vollführt das Schloss eine Schwenkbewegung. Diese ist günstig, weil hierdurch unter anderem Hebelkräfte zwischen der Position des Antriebs und der Position des in Eingriff bestehenden Fangbolzens ausgenutzt werden können.

Es hat sich als besonders günstig erwiesen, wenn das Schloss bewegbar gelagert montiert ist und über einen Drehlager, welches am Türportal fixiert ist, schwenkbar ist. In einer besonders vorteilhaften Ausführungsvariante erfolgt der Antrieb der Schwenkbewegung über einen Elektromotor. Der Elektromotor wirkt auf einen Aktuator, der das Schloss in die gewünschte Bewegung drückt. Es hat sich gezeigt, dass eine besonders robuste und wartungsarme Ausführung dann gegeben ist, wenn der Aktuator als exzentrisches Element ausgeführt ist, welches sich an stationären Elementen abdrückt. Der Aktuator ist erfindungsgemäß als exzentrischer Drehbolzen ausgeführt.

Zwischen dem Aktuator und dem Motor, vorzugsweise dem Elektromotor, ist ein Getriebe vorgesehen, das beispielsweise als Schraubengetriebe oder Planetengetriebe ausgeführt sein kann. Sämtliche auftretenden Kräfte werden über die speziell ausgeführte Geometrie des exzentrischen Elements an die benachbarten Kontaktflächen übertragen.

Erfindungsgemäß ist das Schloss, welches die Drehfalle beinhaltet, auf einer Grundplatte montiert. Die Grundplatte ist bewegbar am Türportal gelagert. Für eine bessere und dauerhaft exakte Führung ist weiterhin ein Langloch innerhalb der Grundplatte vorgesehen, in das ein Lagerbolzen hineinragt, wodurch eine Führung der schwenkbaren Grundplatte erfolgt. Die Grundplatte ist vorzugsweise im Wesentlichen rechteckig ausgeführt, wobei das Drehlager im Bereich einer der beiden schmaleren Seiten angeordnet ist.

Wesentlich bei dieser Ausführungsvariante ist weiterhin, dass der Motor und das Getriebe, die die Grundplatte in Bewegung versetzen, fest mit dem Türportal verbunden sind und selbst nicht bewegt oder verschwenkt werden. Die Verschiebung der Grundplatte im Langloch wird erreicht, indem der exzentrische Drehbolzen beim Drehen des Getriebes gegen Kontaktflächen gedrückt wird, die auf der Grundplatte angeordnet sind. Hierzu ragt der exzentrische Drehbolzen mit seinem freien Ende zwischen am Schloss ausgebildete, einander gegenüberliegende Kontaktflächen und kontaktiert während seiner Drehbewegung entweder die erste Kontaktfläche oder zweite Kontaktfläche und drückt diese somit in die gewünschte Richtung.

Beim Schließen der Tür fährt zuerst der Fangbolzen in das Schloss beziehungsweise die geöffnete Drehfalle und wird in dieser Stellung über die Verriegelungsklinke fixiert. Bereits in diesem Zustand kann, wenn gewünscht, die Tür als verriegelt signalisiert werden und das Fahrzeug kann bereits losfahren. Nach der Verriegelung beziehungsweise Fixierung des Fangbolzens wird der Motor angesteuert, der über das Getriebe den exzentrischen Drehbolzen dreht, wodurch die Grundplatte und damit das gesamte Schloss mit dem Fangbolzen gegen die Türdichtung in eine Endstellung, in der die Tür vollständig geschlossen ist, gezogen.

Der Antrieb der Verriegelungsklinke kann dabei bevorzugt über einen dafür vorgesehenen zweiten Motor oder Aktuator erfolgen, es ist aber auch möglich, den ohnehin vorhandenen Motor zum Antrieb des exzentrischen Drehbolzens auch für den Antrieb der Verriegelungsklinke zu nutzen. Die Verriegelungsklinke kann beispielsweise über Bowdenzug oder eine ähnliche mechanische Kopplung bewegt werden. So kann zum Beispiel erfindungsgemäß vorgesehen sein, dass an einem freien Ende des exzentrischen Drehbolzens ein Antriebselement vorgesehen ist, welches sich mit dem exzentrischen Drehbolzen dreht. Das Antriebselement kann beispielsweise als Hebel ausgeführt sein, an dem der Bowdenzug für die Verriegelungsklinke befestigt ist. Der Hebel ist dabei derart ausgeführt und ausgerichtet, dass bei einer Drehung des exzentrischen Drehbolzens zunächst der Bowdenzug bewegt wird, bevor sich der exzentrische Drehbolzen an einer der Kontaktflächen abdrückt. Dies ist notwendig, damit der fangbolzen zunächst aufgenommen und verriegelt werden kann, bevor die Grundplatte mit dem Schloss bewegt wird. Der exzentrische Drehbolzen, das Antriebselement und die Kontaktflächen müssen dementsprechend aufeinander abgestimmt sein.

Die Erfindung wird anhand der nachfolgenden Figuren näher erläutert. Diese sind nur beispielhaft zu verstehen und sollen lediglich helfen, die Funktion des erfindungsgemäßen Systems zu illustrieren. Es zeigen:
- Fig. 1:: eine erste Ausführungsvariante der erfindungsgemäßen Verriegelungseinrichtung in Seitenansicht,
- Fig. 2, 3 und 4:: die erste Ausführungsvariante der erfindungsgemäßen Verriegelungseinrichtung in Draufsicht,
- Fig. 5:: eine nicht erfindungsgemäße Verriegelungseinrichtung in Seitenansicht,
- Fig. 6, 7 und 8:: die Verriegelungseinrichtung der Fig. 5 in Draufsicht,
- Fig. 9: eine weitere nicht erfindungsgemäße Verriegelungseinrichtung.

Die Figuren 1 bis 4 zeigen eine erste Ausführungsvariante der Erfindung. Die erfindungsgemäße Verriegelungseinrichtung 20 ist an einem Türportal 22 befestigt. Die Verriegelungseinrichtung 20 weist einen Motor 24, beispielsweise einen Elektromotor und ein Getriebe 26 auf, die beide am Türportal 22 befestigt sind. Im gezeigten Ausführungsbeispiel sind der Motor 24 und das Getriebe 26 auf einer Platte 28 montiert, die wiederrum über Schrauben 30 oder Bolzen mit dem Türportal 22 fest verbunden ist. Das Getriebe 26 ist vorzugsweise als Schraubengetriebe oder Planetengetriebe ausgeführt und wird vom Motor 24 angetrieben.

Auf einer Grundplatte 32 ist ein Schloss 34 angeordnet. Das Schloss 34 weist eine Drehfalle 36 mit einer Verriegelungsklinke 38 auf. Die Verriegelungsklinke 38 verriegelt einen Fangbolzen 40 in einer Ausnehmung 42 der Drehfalle 36. Die Grundplatte 32 ist über ein Drehlager 34 drehbar am Türportal 22 gelagert. Das Drehlager 44 befindet sich an einer der kurzen Seiten der im Wesentlichen rechteckig ausgeführten Grundplatte 32. Weiterhin ist am Türportal 22 ein Lagerbolzen 46 vorgesehen, der in ein Langloch 48 der Grundplatte 32 hineinragt. Somit kann die Grundplatte 32 entlang des Langlochs 48 relativ zum Lagerbolzen 46 verschoben werden.

Am freien Ende des Getriebes 26 ist ein exzentrischer Drehbolzen 50 angeordnet, der sich zwischen zwei einander gegenüberliegende Kontaktflächen, einer ersten Kontaktfläche 52 und einer zweiten Kontaktfläche 54 erstreckt. Im gezeigten Ausführungsbeispiel sind die Kontaktflächen 52, 54 durch einander zugewandte Innenseiten gegenüber der Grundplatte 32 hochstehender Erhöhungen 56 gebildet.

Der Motor 24 treibt das Getriebe 26 an, wodurch sich der exzentrische Drehbolzen 50 dreht und die Grundplatte 32 über die Kontaktflächen 52, 54 in die jeweilige Richtung verschiebt.

Die Figuren zeigen weiterhin Bowdenzüge 58, über die die Verriegelungsklinke 38 bewegbar ist. Die Verriegelungsklinke 38 kann über einen zweiten Motor (nicht gezeigt) angetrieben werden. Die Bowdenzüge dienen also der manuellen Notentriegelung der Verriegelungsklinke. Der zweite Motor entriegelt das Schloss automatisch, indem er das Antriebselement 64 (Fig. 5,6,7,8) antreibt, welches in den Fig. 1,2,3,4 nicht dargestellt ist.

Die Figuren 2 bis 4 verdeutlichen den Schließvorgang der Verriegelungseinrichtung 20. In einer Aufnahmestellung wird der Fangbolzen 40 in die Ausnehmung 42 der Drehfalle 36 eingefahren und die Verriegelungsklinke 38 geschlossen. Der Fangbolzen 40 und somit die Tür (nicht gezeigt) ist verriegelt und kann auch als verriegelt signalisiert werden. Anschließend treibt der Motor 24 über das Getriebe 26 den exzentrischen Drehbolzen 50 an, der die Grundplatte 32 mit den darauf befindlichen Komponenten verschiebt bzw. - schwenkt. Dabei wird die Gegenkraft der Türdichtung überwunden, bis sich die Tür in einer vollständig geschlossenen Endstellung befindet.

Die nicht erfindungsgemäße Verriegelungseinrichtung gemäß den Figuren 5 bis 8 unterscheidet sich in erster Linie dadurch, dass der Motor 24 und das Getriebe 26 beim Schließvorgang mitbewegt werden. Für diesen Zweck stellt die Grundplatte 32 sozusagen ein Bauteil des Schlosses 34 dar.

Zwischen dem Türportal 22 und der Grundplatte 32 ist eine zusätzliche Trägerplatte 60 angeordnet. Die Trägerplatte 60 ist fest mit dem Türportal 22 verbunden, wobei die genaue Position der Trägerplatte 60 zum Türportal 22 über Trägerplattenlanglöcher 62 einstellbar ist.

Die Erhöhungen 56 mit den Kontaktflächen 52, 54 sind bei dieser Ausführungsvariante auf der Trägerplatte 60 angeordnet, der exzentrische Drehbolzen 50 erstreckt sich zwischen die Erhöhungen 56. Wesentlich ist, dass bei dieser Verriegelungseinrichtung der Motor 24 und das Getriebe 26 diesmal auf der Grundplatte 32 angeordnet sind und deshalb mitbewegt werden.

Wie die Figuren 6 bis 8 verdeutlichen, verläuft der Schließvorgang ähnlich wie bei der ersten Ausführungsvariante. Der Fangbolzen 40 wird in die Ausnehmung 42 der Drehfalle 36 eingefahren und dort mit der Verriegelungsklinke 38 verriegelt. Anschließend wird über dem Motor 24, das Getriebe 26 und den exzentrischen Drehbolzen 50 die Grundplatte 32 verschoben beziehungsweise geschwenkt. Die Trägerplatte 60 verbleibt in ihrer Position.

Bei der Verriegelungseinrichtung der Fig. 5 bis 8 ist weiterhin ein exzentrischer Verriegelungsdrehbolzen 64 vorgesehen, der sich vom freien Ende des exzentrischen Drehbolzens 50 weg erstreckt. Der exzentrische Verriegelungsdrehbolzen 64 kontaktiert einen Hebel 66 der Verriegelungsklinke 38 und öffnet diese durch seine Drehbewegung. Somit wird auch der exzentrische Verriegelungsdrehbolzen 64 ebenfalls über den Motor 24 bzw. das Getriebe 26 angetrieben. Ein Bowdenzug 58 ist vorgesehen, um die Verriegelungsklinke 38 manuell öffnen zu können.

Bevorzugt kann ein Positionsgeber (nicht gezeigt) vorgesehen sein, über den die Position des exzentrischen Drehbolzens 50 ermittelt werden kann. Somit ist jederzeit abfragbar, in welcher Position sich die Verriegelungseinrichtung 20 befindet bzw. kann über diesen Positionsgeber das Verriegelungssignal ausgegeben werden. Beispielweise kann der exzentrische Drehbolzen 50 Positionsnocken auf seiner Außenseite aufweisen, die mit einem Taster abtastbar sind.

Fig. 9 zeigt eine weitere nicht erfindungsgemäße Verriegelungseinrichtung, die sozusagen eine Mischform darstellt. Bei dieser Ausführung ist der eine Motor 24 fest mit der Grundplatte 32 verbunden. Die beiden Kontaktflächen 52, 54 sind fest mit dem beweglichen gelagerten Schloss 34 verbunden. Über den mit dem Motor 24 verbunden Verriegelungsdrehbolzen 64 wird das Schloss 34 entriegelt und über den exzentrischen Drehbolzen 50 das Schloss 34 zwischen den Kontaktflächen hin und her bewegt.

## Patentansprüche

1. Verriegelungseinrichtung (20) für eine Fahrzeugtür, aufweisend
- einen Fangbolzen (40), angeordnet an einer Tür,
- ein Schloss (34) mit einer Drehfalle (36) mit einer Ausnehmung (42), in die der Fangbolzen (40) einführbar ist und mittels einer Verriegelungsklinke (38) fixierbar ist,
wobei das Schloss (34) bewegbar gelagert ist und
- in einer Aufnahmestellung des Schlosses (34) der Fangbolzen (40) mittels der Verriegelungsklinke (38) in der Ausnehmung (42) der Drehfalle (36) verriegelbar ist,
- das Schloss (36) mitsamt des verriegelten Fangbolzens (40) unter Mitnahme der Fahrzeugtür von der Aufnahmestellung in eine Endstellung bewegbar ist, in der die Fahrzeugtür vollständig geschlossen ist,
- wobei die Drehbewegung eines exzentrisch ausgebildeten Drehbolzens (50) die Bewegung des Schlosses (34) von der Aufnahmestellung in die Endstellung und zurück bewirkt,
- wobei der exzentrische Drehbolzen (50) mit seinem freien Ende zwischen zwei am Schloss (34) oder auf einer Grundplatte (32) ausgebildete, einander gegenüberliegende Kontaktflächen (52, 54) ragt, wobei der exzentrische Drehbolzen (50) entweder die erste Kontaktfläche (52) oder die zweite Kontaktfläche (54) kontaktiert und diese während seiner Drehbewegung derart drückt, dass sich das Schloss bewegt, wobei das Schloss (34) auf der Grundplatte (32) montiert ist, die im Gebrauchszustand bewegbar an einem Türportal (22) gelagert ist und wobei am Türportal (22) ein Lagerbolzen (46) vorgesehen ist, der in ein Langloch (48) der Grundplatte (32) hineinragt.

2. Verriegelungseinrichtung (20) nach Anspruch 1, **dadurch gekennzeichnet, dass** der exzentrische Drehbolzen (50) über einen ersten Elektromotor (24) und ein Getriebe (26) angetrieben wird.

3. Verriegelungseinrichtung (20) nach einem der Ansprüche 1 bis 2, **dadurch gekennzeichnet, dass** die Verriegelungsklinke (38) über einen zweiten Motor angetrieben wird.

4. Verriegelungseinrichtung (20) nach einem der Ansprüche 1 bis 3, **dadurch gekennzeichnet, dass** die Verriegelungsklinke (38) ebenfalls über den ersten Elektromotor (24) angetrieben wird.

5. Verriegelungseinrichtung (20) nach Anspruch 4, **dadurch gekennzeichnet, dass** der exzentrische Drehbolzen (50) an seinem freien Ende in einen exzentrischen Verriegelungsdrehbolzen (64) übergeht, der über seine Drehbewegung die Verriegelungsklinke (38) antreibt.

6. Verriegelungseinrichtung (20) nach Anspruch 5, **dadurch gekennzeichnet, dass** der exzentrische Drehbolzen (50) und der exzentrische Verriegelungsdrehbolzen (64) derart aufeinander abgestimmt sind, dass bei einer Drehung zunächst die Verriegelungsklinke (38) betätigt wird und sich anschließend das Schloss (34) bewegt.

7. Verriegelungseinrichtung (20) nach einem der Ansprüche 1 bis 6, **dadurch gekennzeichnet, dass** der exzentrische Drehbolzen (50) zwischen Erhöhungen (56) ragt, die fest mit der Grundplatte (32) verbunden sind.

## Claims

1. A locking device (20) for a vehicle door, comprising
- a catch bolt (40) that is arranged on a door,
- a lock (34) that has a rotary latch (36) with a recess (42), in which the catch bolt (40) can be inserted and fixed by means of a locking pawl (38),
wherein the lock (34) is movably supported and
- the catch bolt (40) can be locked in the recess (42) of the rotary latch (36) by means of the locking pawl (38) in a receiving position of the lock (34),
- wherein the lock (36) can be moved from the receiving position into an end position together with the locked catch bolt (40) while moving along the vehicle door, with the vehicle door being completely closed in said end position,
- wherein the rotational movement of an eccentrically designed rotary bolt (50) causes the movement of the lock (34) from the receiving position into the end position and back,
- wherein the eccentric rotary bolt (50) protrudes with its free end between two opposing contact faces (52, 54) formed on the lock (34) or on a base plate (32), wherein the eccentric rotary bolt (50) contacts either the first contact face (52) or the second contact face (54) and presses against the respective contact face during its rotational movement in such a way that the lock moves, wherein the lock (34) is mounted on the base plate (32), which in the operative state is movably supported on a door portal (22), and wherein a bearing bolt (46), which protrudes into an oblong hole (48) of the base plate (32), is provided on the door portal (22).

2. The locking device (20) according to claim 1, **characterized in that** the eccentric rotary bolt (50) is driven by means of a first electric motor (24) and a gear mechanism (26).

3. The locking device (20) according to claim 1 or 2, **characterized in that** the locking pawl (38) is driven by means of a second motor.

4. The locking device (20) according to one of claims 1 to 3, **characterized in that** the locking pawl (38) is also driven by means of the first electric motor (24).

5. The locking device (20) according to claim 4, **characterized in that** the eccentric rotary bolt (50) transforms on its free end into an eccentric rotary locking bolt (64), the rotational movement of which drives the locking pawl (38).

6. The locking device (20) according to claim 5, **characterized in that** the eccentric rotary bolt (50) and the eccentric rotary locking bolt (64) are adapted to one another in such a way that the locking pawl (38) initially is actuated and the lock (34) subsequently moves during a rotation.

7. The locking device (20) according to one of claims 1 to 6, **characterized in that** the eccentric rotary bolt (50) protrudes between elevations (56), which are rigidly connected to the base plate (32).

## Revendications

1. Dispositif de verrouillage (20) pour une porte de véhicule, comportant
- un axe de blocage (40) disposé sur une porte,
- une serrure (34) avec un loquet tournant (36) avec un évidement (42), dans lequel l'axe de blocage (40) peut être introduit et peut être fixé au moyen d'une clenche de verrouillage (38),
sachant que la serrure (34) est logée mobile et
- l'axe de blocage (40) peut être verrouillé dans une position de réception de la serrure (34) dans l'évidement (42) du loquet tournant (36) au moyen de la clenche de verrouillage (38),
- la serrure (36) est mobile avec l'axe de blocage (40) verrouillé en entraînant la porte du véhicule de la position de réception à une position finale, dans laquelle la porte du véhicule est complètement fermée,
- sachant que le mouvement de rotation d'un axe d'articulation (50) constitué excentrique provoque le mouvement de la serrure (34) de la position de réception à la position finale et retour,
- sachant que l'axe d'articulation (50) excentrique dépasse avec son extrémité libre entre deux surfaces de contact (52, 54) constituées sur la serrure (34) ou sur une plaque de base (32), opposées l'une à l'autre, sachant que l'axe d'articulation (50) excentrique vient en contact soit avec la première surface de contact (52) soit avec la deuxième surface de contact (54) et appuie sur celles-ci pendant son mouvement de rotation de telle sorte que la serrure se déplace, sachant que la serrure (34) est montée sur la plaque de base (32), qui est logée sur un cadre de porte (22) pouvant être mobile à l'état d'utilisation et sachant qu'un axe d'appui (46) est prévu sur le cadre de porte (22), qui pénètre dans un trou oblong (48) de la plaque de base (32).

2. Dispositif de verrouillage (20) selon la revendication 1, **caractérisé en ce que** l'axe d'articulation (50) excentrique est entraîné par un premier moteur électrique (24) et un mécanisme (26).

3. Dispositif de verrouillage (20) selon l'une quelconque des revendications 1 à 2, **caractérisé en ce que** la clenche de verrouillage (38) est entraînée par un deuxième moteur.

4. Dispositif de verrouillage (20) selon l'une quelconque des revendications 1 à 3, **caractérisé en ce que** la clenche de verrouillage (38) est également entraînée par le premier moteur électrique (24).

5. Dispositif de verrouillage (20) selon la revendication 4, **caractérisé en ce que** l'axe d'articulation (50) excentrique passe à son extrémité libre dans un axe d'articulation de verrouillage (64) excentrique qui entraîne la clenche de verrouillage (38) par le biais de son mouvement de rotation.

6. Dispositif de verrouillage (20) selon la revendication 5, **caractérisé en ce que** l'axe d'articulation (50) excentrique et l'axe d'articulation de verrouillage (64) excentrique sont adaptés l'un à l'autre de telle manière que lors d'une rotation, la clenche de verrouillage (38) est d'abord actionnée et la serrure (34) se déplace ensuite.

7. Dispositif de verrouillage (20) selon l'une des revendications 1 à 6, **caractérisé en ce que** l'axe d'articulation (50) excentrique dépasse entre des élévations (56), qui sont fermement reliées à la plaque de base (32).
